# EUROPÄISCHE PATENTSCHRIFT

(11) **EP 1 166 299 B1**
(45) Veröffentlichungstag und Bekanntmachung des Hinweises auf die Patenterteilung: **11.09.2002**
(21) Anmeldenummer: 00922448.6
(22) Anmeldetag: 21.03.2000
(51) Int. Cl.: H01H 1/10, H01H 11/04

(54) **SCHALTKONTAKT FÜR ELEKTRISCHE SCHALTGERÄTE**
SWITCHING CONTACT FOR ELECTRICAL SWITCHING DEVICES
CONTACT DE COMMUTATION POUR COMMUTATEURS

(30) Priorität: 29.03.1999 DE 19914251
(43) Veröffentlichungstag der Anmeldung: 02.01.2002
(73) Patentinhaber: SIEMENS AKTIENGESELLSCHAFT, 80333 München (DE)
(72) Erfinder: GUNZELMANN, Karl-Heinz, D-90491 Nürnberg (DE); KNÖFEL, Manfred, D-92245 Kümmersbruck (DE); SCHLENK, Wolfgang, D-91058 Erlangen (DE)
(86) Internationale Anmeldenummer: DE0000869
(87) Internationale Veröffentlichungsnummer: WO00058981

(56) Entgegenhaltungen:
- DE-A- 1 539 783
- DE-A- 3 533 890
- US-A- 2 900 476
- US-A- 3 670 129
- US-A- 5 548 260
- PATENT ABSTRACTS OF JAPAN vol. 013, no. 288 (E-781), 30. Juni 1989 (1989-06-30) & JP 01 071025 A (OMRON TATEISI ELECTRONICS CO), 16. März 1989 (1989-03-16)

## Beschreibung

Die vorliegende Erfindung betrifft einen Schaltkontakt für elektrische Schaltgeräte, mit einem Kontaktelement, das mit einem Kontaktträger verbunden ist.

Nicht selten weisen die für derartige Schaltkontakte verwendeten Kontaktelemente eine Größe von größer oder gleich 16 mm² auf. Kontaktelemente mit solchen Größen lassen sich bis heute nur auf komplizierte und damit kostenintensive Weise mit den Kontaktträgern verbinden. Insbesondere mit wirtschaftlichen Verbindungsarten, wie beispielsweise dem Widerstandsschweißen, lassen sich bisher keine Verbindungen mit ausreichender Verbindungsgüte zwischen derartig großen Kontaktelementen und Kontaktträgern herstellen.

Zur Herstellung solcher Schaltkontakte muss deshalb zunächst ein homogenes Walz- oder Sinterkontaktelement mit entsprechenden Schalteigenschaften hergestellt werden, das anschließend über eine Lötverbindung mit dem Kontaktträger verbunden wird. Diese Herstellung ist jedoch relativ aufwendig sowie kosten- und zeitintensiv. Weiterhin werden durch das genannte Herstellungsverfahren innere Spannungen in dem Kontaktelement induziert, die bei hoher Schaltbeanspruchung zum Herauslösen von Kontaktmaterial aus dem Kontaktelement führen können.

Aus der DE-A-15 39 783 sind Schaltkontakte für elektrische Schaltgeräte bekannt, die beispielsweise aus einer rechteckigen Kontaktkohle und einem halbkugelförmigen metallischen Gegenstück bestehen. Die Kontaktkohle ist entweder einstückig ausgebildet oder sie besteht aus zwei Hälften, die lückenlos zu einem Kontaktelement zusammengesetzt sind.

Ausgehend vom eingangs genannten Stand der Technik liegt der vorliegenden Erfindung die Aufgabe zugrunde, einen Schaltkontakt der genannten Art derart weiterzubilden, dass die beschriebenen Nachteile vermieden werden.

Die Aufgabe wird erfindungsgemäß durch die Weiterbildung eines eingangs beschriebenen Schaltkontakts gelöst, der dadurch gekennzeichnet ist, dass das Kontaktelement aus mehreren Kontaktelementsegmenten gebildet ist, dass die einzelnen Kontaktelementsegmente zu dem Kontaktelement zusammengesetzt sind und dass das Kontaktelement über eine Schweißverbindung mit dem Kontaktträger verbunden ist.

Der grundlegende Gedanke der vorliegenden Erfindung besteht darin, dass das Kontaktelement und damit die durch das Kontaktelement gebildete Schaltfläche in mehrere kleinere Einzelsegmente aufgeteilt wird. Diese kleinen Einzelsegmente lassen sich dann durch Schweißen wirtschaftlich mit dem Kontaktträger verbinden. Dadurch können die Kosten für die Herstellung von Schaltkontakten erheblich reduziert werden. Weiterhin wird durch die Segmentierung des Kontaktelements erreicht, dass die inneren Spannungen im Kontaktelement, bzw. in der Kontaktfläche derart reduziert werden, dass auch bei hoher Schaltbeanspruchung ein Herauslösen von Kontaktmaterial aus dem Kontaktelement reduziert wird.

Durch die Zusammensetzung des Kontaktelements aus mehreren Kontaktelementsegmenten können Kontaktelemente mit einer nahezu beliebig großen Schaltfläche oder mit jeder beliebigen Schaltgeometrie erzeugt werden. Zusätzlich wird durch die erhöhte Stückzahl einer kleinsten gemeinsamen Basisgröße für verschieden große Schaltkontakte die Wirtschaftlichkeit der Schaltkontaktherstellung sowie deren Lagerhaltung verbessert.

Durch Verwendung von kleinen Kontaktelmentsegmenten lassen sich zwischen diesen und dem Kontaktträger Verbindungen mit hohen Bindeanteilen und hohen Festigkeiten erreichen.

Bevorzugte Ausführungsformen des Schaltkontaktes ergeben sich aus den Unteransprüchen.

Vorteilhaft sind die Kontaktelementsegmente lückenlos zum Kontaktelement zusammengesetzt. Dabei wird der Segmentspalt zwischen den einzelnen Kontaktelementsegmenten technisch gesehen im wesentlichen zu Null. Durch das enge Nebeneinandersetzen der einzelnen Kontaktelementsegmente wird eine nahezu beliebig große, ununterbrochene Schaltfläche erzeugt. Die durch das lückenlose Aneinanderfügen der Kontaktelementsegmente entstehenden Nebenschlüsse über die sich berührenden Kanten können auf einfache Weise ausgeglichen werden. Werden die Kontaktelementsegmente beispielsweise durch Widerstandsschweißen mit dem Kontaktträger verbunden, können die Nebenschlüsse durch eine entsprechend gewählte Schweißstromsteuerung ausgeglichen werden.

Durch Verwendung einzelner Kontaktelementsegmente für das Kontaktelement ist es aber auch möglich, dass Kontaktelemente mit nicht durchgehender Schaltfläche erzeugt werden. So ist es beispielsweise denkbar, dass Kontaktelemente mit entsprechenden Aussparungen oder dergleichen gebildet werden. Dies ist insbesondere dann von Vorteil, wenn der erfindungsgemäße Schaltkontakt in Verbindung mit anderen elektrischen Bauelementen beispielsweise auf einer Leiterplatte oder dergleichen verwendet wird.

In weiterer Ausgestaltung können die einzelnen Kontaktelementsegmente jeweils aus dem gleichen Werkstoff oder der gleichen Werkstoffzusammensetzung gebildet sein.

Gemäß einer weiteren Ausführungsform können die einzelnen Kontaktelementsegmente aus unterschiedlichen Werkstoffen oder Werkstoffzusammensetzungen gebildet sein.

Durch die Kombination von Kontaktelementsegmenten mit gleichen oder unterschiedlichen Werkstoffzusammensetzungen lassen sich Schaltkontakte mit unterschiedlichen Schalteigenschaften herstellen.

In weiterer Ausgestaltung kann das Kontaktelement aus Kontaktelementsegmenten mit jeweils gleichen Geometrien gebildet sein.

Gemäß einer weiteren Ausführungsform der Erfindung kann das Kontaktelement auch aus Kontaktelementsegmenten mit unterschiedlichen Geometrien gebildet sein.

Durch die Kombination von Kontaktelementsegmenten verschiedener Geometrien und/oder Werkstoffzusammensetzungen lässt sich ein Mosaik unterschiedlicher Schalteigenschaften herstellen. So können beispielsweise die Ablaufkanten des Kontaktelements aus einem anderen Material bestehen als die Innenbereiche des Kontaktelements bzw. der Kontaktfläche. Bei Verwendung eines Widerstands-Schweißverfahrens zur Verbindung des Kontaktelements mit dem Kontaktträger kann somit das Kommutieren des Lichtbogens auf die Ablaufschienen erleichtert werden.

Vorteilhaft können auch die Kontaktelementsegmente selbst Bereiche mit unterschiedlicher Werkstoffzusammensetzung aufweisen.

In weiterer Ausgestaltung kann das Kontaktelement Kontaktelementsegmente mit unterschiedlicher Höhe aufweisen. Beispielsweise können in der Mitte des Kontaktelements bzw. der Kontaktfläche Kontaktelementsegmente mit einer Höhe angeordnet sein, die größer ist als die Höhe der Kontaktelementsegmente in den Randbereichen des Kontaktelements. Dadurch lassen sich die Kontaktwiderstände des Schaltkontakts im Neuzustand verkleinern.

Vorteilhaft kann das Kontaktelement eine Größe von größer oder gleich 16 mm² aufweisen.

Bevorzugt ist das Kontaktelement über eine Widerstands- oder Laser-Schweißverbindung mit dem Kontaktträger verbunden.

Durch die erfindungsgemäße Ausgestaltung des Schaltkontakts wird es möglich, dass bei ausreichender Verbindungsgüte größere Kontaktelemente mittels wirtschaftlichen Verbindungsarten, wie beispielsweise dem Widerstandsschweißen, mit dem Kontaktträger verbunden werden können.

Die Erfindung wird nun anhand eines Ausführungsbeispiels unter Bezugnahme auf die beiliegende Zeichnung näher erläutert. Dabei zeigt die einzige Figur 1 in perspektivischer Ansicht einen erfindungsgemäßen Schaltkontakt.

In Fig.1 ist in schematischer Weise ein Schaltkontakt 10 dargestellt, der ein Kontaktelement 12 aufweist. Das Kontaktelement 12 ist über ein geeignetes Verbindungsverfahren, beispielsweise ein Widerstands- oder Laser-Schweißverfahren, mit einem Kontaktträger 11 verbunden. Um insbesondere Kontaktelemente 12 mit einer Schaltfläche größer oder gleich 16mm² wirtschaftlich und mit ausreichender Verbindungsgüte mit dem Kontaktträger 11 verbinden zu können, weist das Kontaktelement 12 eine Anzahl von Kontaktelement-segmenten 13 auf, wobei die einzelnen Kontaktelementsegmente 13 zu dem Kontaktelement 12 zusammengesetzt sind.

In dem in Fig.1 dargestellten Ausführungsbeispiel wird das Kontaktelement 12 aus sechs Kontaktelementsegmenten 13 gebildet, die jeweils eine viereckige Geometrie und jeweils eine gleiche Höhe aufweisen. Die Kontaktelementsegmente 13 werden derart zum Kontaktelement 12 zusammengesetzt, daß dieses wiederum eine viereckige Geometrie aufweist. Die Kontaktelementsegmente 13 sind alle aus demselben Werkstoff gebildet. Allerdings können auch Kontaktelementsegmente 13 mit unterschiedlicher Geometrie und/oder Höhe und/oder Werkstoffzusammensetzung verwendet werden, so daß Kontaktelemente 12 mit jeder beliebigen Schalteigenschaft gebildet werden können.

Wenn die einzelnen Kontaktelementsegmente 13 lückenlos zu einem Kontaktelement 12 zusammengesetzt werden, um somit eine durchgehende Schaltfläche zu generieren, werden die in Fig.1 nur zur Verdeutlichung der Eigenständigkeit der einzelnen Kontaktelementsegmente 13 dargestellten Segmentspalte 14 zwischen den einzelnen Kontaktelementsegmenten technisch gesehen im wesentlichen zu Null. Das bedeutet, daß die Seitenwände der einzelnen Kontaktelementsegmente 13 eben gegeneinander anliegen und daß sich Abweichungen hiervon nur im Rahmen der zulässigen Fertigungstoleranzen bewegen.

Durch die Bildung des Kontaktelements 12 aus einer Anzahl von einzelnen Kontaktelementsegmenten 13 lassen sich auch große Kontaktelemente 12 herstellen, die mit hohen Bindeanteilen und Festigkeiten mit dem Kontaktträger 11 verbunden werden können.

## Patentansprüche

1. Schaltkontakt für elektrische Schaltgeräte, mit einem Kontaktelement (12), das mit einem Kontaktträger (11) verbunden ist, **dadurch gekennzeichnet, dass** das Kontaktelement (12) aus mehreren Kontaktelementsegmenten (13) gebildet ist, dass die einzelnen Kontaktelementsegmente (13) zu dem Kontaktelement (12) zusammengesetzt sind und dass das Kontaktelement (12) über eine Schweißverbindung mit dem Kontaktträger (11) verbunden ist.

2. Schaltkontakt nach Anspruch 1, **dadurch gekennzeichnet, dass** die Kontaktelementsegmente (13) lückenlos zum Kontaktelement (12) zusammengesetzt sind.

3. Schaltkontakt nach Anspruch 1 oder 2, **dadurch gekennzeichnet, dass** die einzelnen Kontaktelementsegmente (13) jeweils aus dem gleichen Werkstoff oder der gleichen Werkstoffzusammensetzung gebildet sind.

4. Schaltkontakt nach Anspruch 1 oder 2, **dadurch gekennzeichnet, dass** die einzelnen Kontaktelementsegmente (13) aus unterschiedlichen Werkstoffen oder Werkstoffzusammensetzungen gebildet sind.

5. Schaltkontakt nach einem der Ansprüche 1 bis 4, **dadurch gekennzeichnet, dass** das Kontaktelement (12) aus Kontaktelementsegmenten (13) mit jeweils gleichen Geometrien gebildet ist.

6. Schaltkontakt nach einem der Ansprüche 1 bis 4, **dadurch gekennzeichnet, dass** das Kontaktelement (12) aus Kontaktelementsegmenten (13) mit unterschiedlichen Geometrien gebildet ist.

7. Schaltkontakt nach einem der Ansprüche 1 bis 6, **dadurch gekennzeichnet, dass** die Kontaktelementsegmente (13) Bereiche mit unterschiedlicher Werkstoffzusammensetzung aufweisen.

8. Schaltkontakt nach einem der Ansprüche 1 bis 7, **dadurch gekennzeichnet, dass** das Kontaktelement (12) Kontaktelementsegmente (13) mit unterschiedlicher Höhe aufweist.

9. Schaltkontakt nach einem der Ansprüche 1 bis 8, **dadurch gekennzeichnet, dass** das Kontaktelement (12) eine Größe von größer oder gleich 16 mm² aufweist.

10. Schaltkontakt nach einem der Ansprüche 1 bis 9, **dadurch gekennzeichnet, dass** das Kontaktelement (12) über eine Widerstands-Schweißverbindung, mit dem Kontaktträger (11) verbunden ist.

11. Schaltkontakt nach einem der Ansprüche 1 bis 9, **dadurch gekennzeichnet, dass** das Kontaktelement (12) über eine Laser-Schweißverbindung, mit dem Kontaktträger (11) verbunden ist.

## Claims

1. Switching contact for electrical switching devices, with a contact element (12) which is connected to a contact support (11), **characterized in that** the contact element (12) is formed from a plurality of contact element segments (13), **in that** the individual contact element segments (13) are assembled to make up the contact element (12) and **in that** the contact element (12) is connected to the contact support (11) by means of a welded connection.

2. Switching contact according to Claim 1, **characterized in that** the contact element segments (13) are assembled to make up the contact element (12) without any spaces.

3. Switching contact according to Claim 1 or 2, **characterized in that** the individual contact element segments (13) are in each case formed from the same material or the same material composition.

4. Switching contact according to Claim 1 or 2, **characterized in that** the individual contact element segments (13) are formed from different materials or material compositions.

5. Switching contact according to one of Claims 1 to 4, **characterized in that** the contact element (12) is formed from contact element segments (13) of the same geometries in each case.

6. Switching contact according to one of Claims 1 to 4, **characterized in that** the contact element (12) is formed from contact element segments (13) of different geometries.

7. Switching contact according to one of Claims 1 to 6, **characterized in that** the contact element segments (13) have regions with different material compositions.

8. Switching contact according to one of Claims 1 to 7, **characterized in that** the contact element (12) has contact element segments (13) of different heights.

9. Switching contact according to one of Claims 1 to 8, **characterized in that** the contact element (12) is of a size greater than or equal to 16 mm².

10. Switching contact according to one of Claims 1 to 9, **characterized in that** the contact element (12) is connected to the contact support (11) by means of a resistance-welded connection.

11. Switching contact according to one of Claims 1 to 9, **characterized in that** the contact element (12) is connected to the contact support (11) by means of a laser-welded connection.

## Revendications

1. Contact de commutation pour appareils de commutation électriques, avec un élément de contact (12) raccordé à un porte-contacts (11), **caractérisé en ce que** l'élément de contact (12) est formé de plusieurs segments d'éléments de contact (13), **en ce que** les segments d'éléments de contact (13) individuels sont assemblés pour former l'élément de contact (12) et **en ce que** l'élément de contact (12) est raccordé au porte-contacts (11) par l'intermédiaire d'une soudure.

2. Contact de commutation selon la revendication 1, **caractérisé en ce que** les segments d'éléments de contact (13) sont assemblés sans intervalle pour former l'élément de contact.

3. Contact de commutation selon la revendication 1 ou 2, **caractérisé en ce que** les segments d'éléments de contact (13) individuels sont formés à chaque fois du même matériau ou de la même composition de matériau.

4. Contact de commutation selon la revendication 1 ou 2, **caractérisé en ce que** les segments d'éléments de contact (13) individuels sont formés de matériaux différents ou de compositions de matériaux différentes.

5. Contact de commutation selon l'une des revendications 1 à 4, **caractérisé en ce que** l'élément de contact (12) est formé de segments d'éléments de contact (13) ayant à chaque fois la même géométrie.

6. Contact de commutation selon l'une des revendications 1 à 4, **caractérisé en ce que** l'élément de contact (12) est formé de segments d'éléments de contact (13) de géométries différentes.

7. Contact de commutation selon l'une des revendications 1 à 6, **caractérisé en ce que** les segments d'éléments de contact (13) présentent des parties ayant une composition de matériau différente.

8. Contact de commutation selon l'une des revendications 1 à 7, **caractérisé en ce que** l'élément de contact (12) présente des segments d'éléments de contact (13) de hauteur différente.

9. Contact de commutation selon l'une des revendications 1 à 8, **caractérisé en ce que** l'élément de contact (12) présente une taille supérieure ou égale à 16 mm².

10. Contact de commutation selon l'une des revendications 1 à 9, **caractérisé en ce que** l'élément de contact (12) est raccordé au porte-contacts (11) par une soudure par résistance.

11. Contact de commutation selon l'une des revendications 1 à 9, **caractérisé en ce que** l'élément de contact (12) est raccordé au porte-contacts (11 ) par une soudure par laser.
